# DEMANDE DE BREVET EUROPEEN

(11) **EP 0 126 807 A1**
(43) Date de publication de la demande: **05.12.1984**
(21) Numéro de dépôt: 83200090.5
(22) Date de dépôt: 21.01.1983
(51) Int. Cl.: A63F 9/20

(54) **Jeu de puzzle**

(71) Demandeur: WATERLOMAT, Société Anonyme, B-1190 Bruxelles (BE)
(72) Inventeur: Demulder, André E. V., B-1540 Herne (BE)

(57) **Abrégé**

Jeu, caractérisé en ce qu'il est constitué par une série de plaquettes (1) en forme de polygones réguliers juxtaposables, chaque plaquette étant pourvue de marques (2-7) distribuées au moins au voisinage de son périmètre, de sorte qu'il soit possible de juxtaposer lesdites plaquettes (1) en manière telle que les bords attenant de deux plaquettes voisines présentent des marques identiques, respectivement complémentaires.

## Description

La présente invention concerne un jeu nouveau constitué par une série de plaquettes en forme de polygones réguliers juxtaposables, chaque plaquette étant pourvue de marques distribuées au moins au voisinage de son périmètre de sorte qu'il soit possible de juxtaposer lesdites plaquettes en manière telle que les bords attenant de deux plaquettes voisines présentent des marques identiques, respectivement complémentaires.

Dans une forme préférée de l'invention, lesdites plaquettes sont hexagonales et les marques portées par une même plaquette sont au nombre de six et toutes différentes entre elles.

Ces marques peuvent être des zones colorées, des textes, des chiffres ou tous autres éléments distinctifs.

Pour plus de clarté, un exemple de réalisation de l'invention est décrit ci-après à titre illustratif et non restrictif, avec référence aux dessins annexés, dans lesquels :
la figure 1 montre une des plaquettes constitutives d'un jeu selon l'invention et
la figure 2, à plus petite échelle, une pluralité de plaquettes juxtaposées.

La plaquette 1, hexagonale, est réalisée en toute matière adéquate, par exemple en carton.

Six marques différentes entre elles, 2 à 7, sont régulièrement distribuées à la périphérie de la plaquette, en l'occurrence en ses sommets.

Les plaquettes diffèrent entre elles par l'ordre de distribution desdites marques, ceci afin de permettre que les plaquettes puissent être juxtaposées de sorte que les sommets attenants portent chacun la même marque. Dans l`exemgle représenté, ces marques sont constituées par des zones de couleurs différentes.

On peut également distribuer une ou plusieurs marques le long de chaque côté des plaquettes (par exemple trois couleurs par côté).

La difficulté du jeu croit évidemment avec le nombre de plaquettes utilisées. Dans la pratique, quarante à cent vingt plaquettes semblent souhaitables mais il est certain qu'on peut aller en deçà et au-delà de ce nombre.

Les plaquettes peuvent être toutes identiques entre elles ou présenter des variantes, par exemple certaines peuvent être hexagonales, d'autres trapézoïdales (demi-hexagone), etc...

Les marques opposées peuvent être fort différentes, abstraites ou figuratives.

Il est évident que le jeu selon l'invention peut être réalisé sous des formes extrêmement diverses. Il peut également comprendre un support sur lequel est indiqué, par exemple, le contour à respecter lors de la juxtaposition des plaquettes.

## Revendications

1.- Jeu, caractérisé en ce qu'il est constitué par une série de plaquettes (1) en forme de polygones réguliers juxtaposables, chaque plaquette étant pourvue de marques (2-7) distribuées au moins au voisinage de son périmètre, de sorte qu'il soit possible de juxtaposer lesdites plaquettes (1) en manière telle que les bords attenant de deux plaquettes voisines présentent des marques identiques, respectivement complémentaires.

2.- Jeu selon la revendication 1, caractérisé en ce que toutes les plaquettes (1) ont mêmes formes et dimensions.

3.- Jeu selon la revendication 2, caractérisé en ce que les plaquettes (1) sont hexagonales.
